# EUROPÄISCHE PATENTSCHRIFT

(11) **EP 0 620 575 B1**
(45) Veröffentlichungstag und Bekanntmachung des Hinweises auf die Patenterteilung: **02.07.1997**
(21) Anmeldenummer: 93890056.0
(22) Anmeldetag: 26.03.1993
(51) Int. Cl.: H01H 9/10

(54) **Einrichtung zum Abschalten eines Hochspannungsstromkreises**
Installation to switch off a H.T. circuit
Installation pour l'interruption d'un circuit à H.T.

(43) Veröffentlichungstag der Anmeldung: 19.10.1994
(73) Patentinhaber: KIEPE ELECTRIC GesmbH, 1201 Wien (AT)
(72) Erfinder: Holly, Rudolf, 2362 Biedermannsdorf (AT)
(74) Vertreter: Brauneiss, Leo, Dipl.Ing.

(56) Entgegenhaltungen:
- GB-A- 393 951
- GB-A- 2 058 496
- US-A- 2 012 215
- US-A- 4 516 182

## Beschreibung

Die Erfindung betrifft eine Einrichtung zum Abschalten eines Hochspannungsstromkreises, vorzugsweise eines mit hoher Gleichspannung gespeisten Stromkreises, mit zumindest einem im Stromkreis angeordneten, in Abhängigkeit von einer Meßgröße, beispielsweise von einer Temperatur oder einem Druck, betätigbaren Schaltkontakt, wobei dem Schaltkontakt bzw. den Schaltkontakten eine Hochspannungssicherung parallel geschaltet ist, deren Bemessungsstrom geringer ist als der im Hochspannungsstromkreis fließende Nennstrom.

Fallweise tritt das Problem auf, einen Stromkreis bei einem unzulässig hohen Ansteigen einer Meßgröße in der vom Stromkreis gespeisten Anlage abzuschalten. So muß beispielsweise eine Unterbrechung des Stromes erfolgen, wenn die Temperatur in einem Elektromotor einen unzulässig hohen Wert annimmt, um eine Beschädigung des Elektromotors zu verhindern. Dieses Problem tritt z.B. bei Triebfahrzeugen auf, die mit Hochspannung gespeist werden. Zur Unterbrechung des Stromkreises ist in diesem ein in Abhängigkeit von der betreffenden Meßgröße betätigbarer Schaltkontakt vorgesehen. Insbesondere dann, wenn die Anspeisung mit hoher Gleichspannung erfolgt, muß für eine Löschung des beim Öffnen des Schaltkontaktes auftretenden Lichtbogens Sorge getragen werden. Übliche mit einem Meßgrößenfühler in Verbindung stehende Begrenzungsschalter konnten daher, da sie keine für die Löschung des Lichtbogens geeigneten Einrichtungen besitzen, nicht in einen solchen Hochspannungsstromkreis eingeschaltet werden, es mußten vielmehr aufwendige konstruktive Maßnahmen getroffen werden, um bei einem unzulässigen Anstieg einer Meßgröße, beispielsweise der Temperatur oder des Druckes, eine Unterbrechung des Hochspannungsstromkreises zu bewirken.

Es ist bereits bekannt, dem Schaltkontakt einen nicht linearen bzw. spannungsabhängigen Widerstand parallel zu schalten (DE-OS 2 361 203, GB-PS 1 589 071). Über diesen Widerstand fließt infolge seiner Spannungsabhängigkeit praktisch nur während des Schaltvorganges Strom, wodurch eine Löschung des im Schaltkontakt auftretenden Lichtbogens beim Nulldurchgang des sinusförmigen Wechselstromes erfolgt. Für eine hohe Gleichspannung ist diese bekannte Anordnung nicht geeignet, da über den Widerstand auch nach Öffnung des Schaltkontaktes ein Reststrom fließt, der nur durch Anordnung eines zusätzlichen, in Serie zum nicht linearen Widerstand angeordneten Schalters unterbrochen werden kann, der erst nach dem vollständigen Öffnen des Schaltkontaktes geöffnet werden darf. Hierzu sind aufwendige zusätzliche konstruktive Maßnahmen erforderlich.

Um diese Nachteile zu vermeiden, schlägt die GB-A-2 058 496, die die Grundlage für den Oberbegriff des Anspruchs 1 bildet, eine Einrichtung zum Abschalten eines Hochspannungsstromkreises vor, bei welcher dem Schaltkontakt bzw. den Schaltkontakten eine Hochspannungssicherung parallel geschaltet ist, deren Bemessungsstrom geringer ist als der im Hochspannungsstromkreis fließende Nennstrom. Eine derartige Einrichtung ermöglicht die Verwendung von Schaltkontakten ohne besondere konstruktive Maßnahmen für die Löschung des beim Öffnen auftretenden Lichtbogens, also beispielsweise die Verwendung handelsüblicher Begrenzungsschalter, die mit einem Meßgrößenfühler in Wirkverbindung stehen und bei einem unzulässigen Ansteigen der betreffenden Meßgröße den im Hochspannungsstromkreis liegenden Schaltkontakt öffnen. Wird nämlich dieser Schaltkontakt geöffnet, so wird der Stromkreis hierdurch nicht unterbrochen, es fließt vielmehr zunächst der gesamte Nennstrom über die Hochspannungssicherung und bewirkt ein Ansprechen derselben, sodaß der Hochspannungsstromkreis vollständig unterbrochen wird. Bei dieser bekannten Anordnung besteht allerdings die Gefahr, daß die Hochspannungssicherung bereits zu einem Zeitpunkt anspricht, zu welchem der Schaltkontakt noch nicht vollständig geöffnet ist, sodaß trotz Anordnung der Hochspannungssicherung das Entstehen eines Lichtbogens nicht vollständig ausgeschlossen werden kann.

Die vorliegende Erfindung hat sich zur Aufgabe gestellt, diesen Nachteil zu vermeiden und eine Einrichtung zum Abschalten eines Hochspannungsstromkreises zu schaffen, bei welcher das Entstehen eines Lichtbogens mit Sicherheit vermieden werden kann. Zur Lösung dieser Aufgabe schlägt die Erfindung vor, daß die Hochspannungssicherung bei Auftreten des im Hochspannungsstromkreis fließenden Nennstromes mit Zeitverzögerung anspricht. Dadurch wird sichergestellt, daß der Hochspannungsstromkreis erst dann durch das Ansprechen der Hochspannungssicherung vollständig unterbrochen ist, wenn der Schaltkontakt vollständig geöffnet ist, sodaß nicht durch frühzeitiges Unterbrechen des Hochspannungsstromkreises durch die Hochspannungssicherung bei noch nicht vollständig geöffnetem Schaltkontakt ein Lichtbogen auftritt.

Die erfindungsgemäße Einrichtung ermöglicht auch die Abschaltung des Hochspannungsstromkreises bei einem unzulässigen Ansteigen verschiedener Meßgrößen. In diesem Fall sind erfindungsgemäß mehrere in Abhängigkeit von verschiedenen Meßgrößen betätigbare Schaltelemente in Serie geschaltet, wobei die Hochspannungssicherung dieser Serienschaltung parallel geschaltet ist. Wird auch nur einer der in Serie geschalteten Schaltkontkate geöffnet, so fließt in der Folge der gesamte Nennstrom über die Hochspannungssicherung und diese spricht, da ihr Bemessungsstrom geringer als dieser Nennstrom ist, an.

Besonders zweckmäßig ist es, wenn die Hochspannungssicherung aus einer handelsüblichen Schmelzsicherung besteht. Diese ist billig, kann nach Beseitigung des das unzulässig hohe Ansteigen der betreffenden Meßgröße bewirkenden Fehlers leicht ausgetauscht werden und der beim Ansprechen auftretende Lichtbogen wird in bei solchen Schmelzsicherungen bekannter Weise sofort gelöscht.

In der Zeichnung ist die Erfindung anhand von Ausführungsbeispielen schematisch veranschaulicht. Fig.1 zeigt das Schaltbild einer ersten Ausführungsform und Fig.2 einer zweiten Ausführungsform der erfindungsgemäßen Einrichtung.

Der in beiden Ausführungen dargestellte Hochspannungsstromkreis wird beispielsweise mit einer Gleichspannung von 1000 V gespeist. Der Nennstrom i beträgt bei der ersten Ausführungsform beispielsweise 10 A.

Bei der Ausführungsform nach Fig.1 ist einem Schaltkontakt 1 eine Hochspannungssicherung 2 in Form einer Schmelzsicherung parallel geschaltet. Mit 3 ist allgemein ein Verbraucher, z.B. ein Motor oder ein Heizgerät bezeichnet. Der Schaltkontakt 1 besteht beispielsweise aus einem üblichen Begrenzungsschalter, der über eine nicht dargestellte Leitung mit einem Temperaturfühler verbunden ist, der die Temperatur in dem zu überwachenden Teil der durch den Hochspannungsstromkreis gespeisten Anlage überwacht und bei Auftreten einer bestimmten vorgegebenen Temperatur das Öffnen des Schaltkontaktes 1 bewirkt. Die Schmelzsicherung 2 hat beispielsweise einen Bemessungsstrom von 2 A.

Im Normalbetrieb, also bei geschlossenem Schaltkontakt 1, fließt, da der Widerstand des Schaltkontaktes 1 vernachlässigbar ist, praktisch der gesamte Strom i über den Schaltkontakt. Der Bemessungsstrom der Hochspannungssicherung 2 kann daher wesentlich geringer als der Nennstrom i sein. Nach einem Öffnen des Schaltkontaktes 1 hingegen fließt der gesamte Nennstrom i über die Schmelzsicherung 2. Der Hochspannungsstromkreis wird somit durch das Öffnen des Schaltkontaktes 1 nicht unterbrochen, sodaß dort kein Lichtbogen auftritt.

Zweckmäßig wird nun eine solche Schmelzsicherung 2 verwendet, die bei Auftreten des Nennstromes i mit Zeitverzögerung anspricht, sodaß sichergestellt ist, daß der Schaltkontakt 1 bereits vollständig geöffnet ist, wenn die Hochspannungssicherung 2 den Stromkreis unterbricht und daher kein Lichtbogen im Schaltkontakt 1 mehr auftritt.

Die Hochspannungssicherung ist beispielsweise eine übliche Sicherung, bestehend aus einem mit Messingkappen an den Stirnenden verschlossenen Glasrohr, in dem sich ein Schmelzdraht befindet. Dadurch wird ein Löschen des bei Ansprechen der Hochspannungssicherung auftretenden Lichtbogens im Glasrohr bewirkt.

Die Ausführungsform nach Fig.2 unterscheidet sich von der Ausführungsform nach Fig.1 dadurch, daß zwei Schaltkontakte 1', 1'' in Serie geschaltet sind, von welchen der Schaltkontakt 1' beispielsweise bei einem unzulässig hohen Ansteigen einer Temperatur und der Schaltkontakt 1'' beispielsweise bei einem unzulässig hohen Ansteigen eines Druckes anspricht. Durch die Serienschaltung der beiden Schaltkontakte 1', 1'' wird sichergestellt, daß auch bei Ansprechen lediglich eines Schaltkontaktes der gesamte Nennstrom über die Schmelzsicherung fließt, sodaß diese in der in Verbindung mit Fig.1 beschriebenen Weise anspricht. Der in Fig.2 dargestellte Hochspannungsstromkreis wird beispielsweise gleichfalls mit 1000 V Gleichstrom gespeist. Der Nennstrom beträgt beispielsweise 16 A, der Bemessungsstrom der Schmelzsicherung 2 beträgt in diesem Fall beispielsweise 4 A.

## Patentansprüche

1. Einrichtung zum Abschalten eines Hochspannungsstromkreises, vorzugsweise eines mit hoher Gleichspannung gespeisten Stromkreises, mit zumindest einem im Stromkreis angeordneten, in Abhängigkeit von einer Meßgröße, beispielsweise von einer Temperatur oder einem Druck, betätigbaren Schaltkontakt (1,1', 1"), wobei dem Schaltkontakt (1) bzw. den Schaltkontakten (1',1") eine Hochspannungssicherung (2) parallel geschaltet ist, deren Bemessungsstrom geringer ist als der im Hochspannungsstromkreis fließende Nennstrom (i), dadurch gekennzeichnet, daß die Hochspannungssicherung (2) bei Auftreten des im Hochspannungsstromkreis fließenden Nennstromes (i) mit Zeitverzögerung anspricht.

2. Einrichtung nach Anspruch 1, dadurch gekennzeichnet, daß mehrere in Abhängigkeit von verschiedenen Meßgrößen betätigbare Schaltelemente (1',1") in Serie geschaltet sind, und daß die Hochspannungssicherung (2) dieser Serienschaltung parallel geschaltet ist.

3. Einrichtung nach Anspruch 1 oder 2, dadurch gekennzeichnet, daß die Hochspannungssicherung (2) aus einer Schmelzsicherung besteht.

## Claims

1. A device for switching off a high voltage circuit, preferably a circuit supplied with a high direct-current voltage, with at least one switching contact (1, 1', 1") which is disposed in the circuit and can be actuated in dependence on a variable, for example a temperature or a pressure, a high voltage cut-out (2) being connected in parallel with the switching contact (1) or the switching contacts (1', 1"), the rated current of the cut-out being smaller than the nominal current (i) flowing in the high voltage circuit, characterised in that, when the nominal current (i) flowing in the high voltage circuit makes itself apparent, the high voltage cut-out (2) responds with a time lag.

2. A device as claimed in claim 1, characterised in that a plurality of switching members (1', 1"), which can be actuated in dependence on different variables, are connected in series, and in that the high voltage cut-out (2) is connected in parallel with this series connection.

3. A device as claimed in claim 1 or 2, characterised in that the high voltage cut-out (2) is a fusible cut-out.

## Revendications

1. Installation pour l'interruption d'un circuit à haute tension, de préférence d'un circuit électrique alimenté en haute tension continue, avec au moins un contact de commande (1, 1', 1") inséré dans le circuit électrique et apte à être commandé en fonction d'une grandeur mesurée, par exemple une température ou une pression, un dispositif de sécurité haute tension (2) étant monté en parallèle avec ledit contact de commande (1) ou lesdits contacts de commande (1', 1"), le courant nominal dudit dispositif de sécurité étant inférieur au courant nominal (i) traversant le circuit à haute tension, caractérisée en ce que le dispositif de sécurité haute tension (2) réagit après une temporisation lorsqu'il est traversé par le courant nominal (i) du circuit haute tension.

2. Installation selon la revendication 1, caractérisée en ce que plusieurs éléments de commande (1', 1"), aptes à être commandés en fonction de différentes grandeurs mesurées, sont montés en série et en ce que le dispositif de sécurité haute tension (2) est connecté en parallèle avec ce montage en série.

3. Installation selon la revendication 1 ou 2, caractérisée en ce que le dispositif de sécurité haute tension (2) consiste en un fusible.
